# EUROPÄISCHE PATENTSCHRIFT

(11) **EP 2 444 726 B1**
(45) Veröffentlichungstag und Bekanntmachung des Hinweises auf die Patenterteilung: **06.04.2016**
(21) Anmeldenummer: 11186138.1
(22) Anmeldetag: 21.10.2011
(51) Int. Cl.: F23D 14/06, F24C 3/12

(54) **Gasbrenner für ein Gaskochfeld und Gaskochfeld sowie Verfahren zum Betrieb eines solchen Gaskochfeldes**
Gas burner for a gas hob, gas hob and method for operating such a gas hob
Brûleur à gaz pour un champ de cuisson au gaz et champ de cuisson au gaz ainsi que procédé destiné au fonctionnement d'un tel champ de cuisson au gaz

(30) Priorität: 25.10.2010 DE 102010042872
(43) Veröffentlichungstag der Anmeldung: 25.04.2012
(62) Teilanmeldung aus: 16156130.3
(73) Patentinhaber: E.G.O. Elektro-Gerätebau GmbH, 75038 Oberderdingen (DE)
(72) Erfinder: Schönemann, Konrad, 75056 Sulzfeld (DE); Riffel, Michael, 75038 Oberderdingen (DE); Schaumann, Uwe, 75038 Oberderdingen (DE); Schilling, Wilfried, 76703 Kraichtal (DE); Dr. Gärtner, Norbert, 76275 Ettlingen (DE); Baier, Martin, 76275 Ettlingen (DE)
(74) Vertreter: Patentanwälte Ruff, Wilhelm, Beier, Dauster & Partner mbB

(56) Entgegenhaltungen:
- EP-A2- 2 144 004
- JP-A- 2003 274 680
- JP-A- 2008 249 197
- US-A1- 2006 016 446
- US-A1- 2006 172 245

## Beschreibung

### Anwendungsgebiet und Stand der Technik

Die Erfindung betrifft einen Gasbrenner für ein Gaskochfeld, ein damit versehenes Gaskochfeld sowie ein Verfahren zum Betrieb eines solchen Gaskochfeldes.

Thermogeneratoren an sich sind bekannt zur Erzeugung von elektrischer Energie. Dazu wird eine Heiß-Seite des Thermogenerators mit Wärme beaufschlagt bzw. erhitzt, während an einer Kalt-Seite die Wärme abgenommen bzw. abgegeben wird. Ein Wirkungsgrad eines solchen Thermogenerators beträgt üblicherweise zwar nur 3% bis 5%, so dass erheblich mehr thermische Energie durch den Thermogenerator geleitet werden muss als elektrische Energie gewonnen wird. Andererseits steht in vielen Anwendungen ausreichende thermische Energie zur Verfügung.

Aus der DE 10 2007 058 945 A1 ist es bekannt, an einem Gasbrenner bei einem Gaskochfeld einen Thermogenerator zu installieren. Dort wird die thermische Energie, die durch den Thermogenerator geleitet wird, gegen das Gaskochfeld abgeleitet. Die Kalt-Seite des Thermogenerators geht also gegen das Gaskochfeld, welches sich zum einen erwärmt, was negativ ist. Des Weiteren geht diese thermische Energie dem Kochprozess verloren.

Die JP 2008-249197 A offenbart einen Gasbrenner für ein Gaskochfeld, wobei der Gasbrenner eine Art Gasbrennerkörper aufweist. Der Gasbrenner wird von einem Topfträger umgeben mit nach innen weisenden Armen zum Aufsetzen eines Topfes. An einem dieser Topfträgerarme ist seitlich neben dem Gasbrennerkörper ein flacher und scheibenartiger Thermogenerator angeordnet, der zur Erzeugung von elektrischer Energie zur Energieversorgung des Gaskochfeldes dient. Unten am Thermogenerator ist ein Wärmeleitelement vorgesehen. Dieses wird von einem Teil der in die Richtung des Thermogenerators gehenden Gasflammen getroffen.

Bei der US 2006/0016446 A1 ist bei einem Gasbrenner für ein Gaskochfeld ein Thermogenerator vorgesehen. Dieser Thermogenerator ist innerhalb eines Gasbrennerkörpers angeordnet und dient zur Energieversorgung für einen Lüfter, Lichter odgl..

Die JP 2003-274680 A offenbart einen weiteren Gasbrenner für ein Gaskochfeld. Ein Thermogenerator ist ringförmig um die vom Gasbrenner erzeugten Gasflammen herum angeordnet, und zwar unter einem Topfträger und auf Höhe der Gasflammen. Alternativ ist ein Thermogenerator ringförmig oberhalb der vom Gasbrenner erzeugten Gasflammen an einer Topfträgereinrichtung angeordnet.

Aus der US 2006/0172245 A1 ist ein Gasbrenner bekannt, der einen Thermogenerator oberhalb des Gasbrennerkörpers aufweist. Dieser Thermogenerator ist unter einer Brennerkappe angeordnet. Dabei wird der Thermogenerator von der Brennerkappe erhitzt und leitet die Wärme durch eine Wärmesenke mit Kühlrippen.

Aus der EP 2144004 A2 ist ein Gasbrenner bekannt, bei dem Gas kurz vor dem Austritt zusammen mit Verbrennungsluft durch einen katalytisch aktiven, gasdurchlässigen Körper strömt. Auf dem Körper ist eine Abdeckung ähnlich einem Brennerdeckel angeordnet, um zu verhindern, dass Brenngas oder das Gemisch direkt nach oben austritt. Die Wärmestrahlung des Brennerdeckels dient ebenfalls zur Erwärmung eines darüber aufgestellten Topfes.

### Aufgabe und Lösung

Der Erfindung liegt die Aufgabe zugrunde, einen eingangs genannten Gasbrenner, ein Gaskochfeld sowie ein Verfahren zum Betrieb eines solchen Gaskochfeldes zu schaffen, mit denen Probleme des Standes der Technik vermieden werden können und insbesondere eine effiziente und konstruktiv einfache Möglichkeit geschaffen wird, mittels eines Thermogenerators elektrische Energie an einem Gasbrenner eines Gaskochfeldes zu erzeugen.

Gelöst wird diese Aufgabe durch einen Gasbrenner mit den Merkmalen des Anspruchs 1, ein Gaskochfeld mit den Merkmalen des Anspruchs 9 sowie ein Verfahren mit den Merkmalen des Anspruchs 13. Vorteilhafte und bevorzugte Ausgestaltungen der Erfindung sind Gegenstand der weiteren Ansprüche und werden im folgenden erläutert. Dabei werden manche der nachfolgend genannten Merkmale nur für den Gasbrenner, das Gaskochfeld oder das Verfahren erläutert. Sie sollen jedoch unabhängig davon sowohl für Gasbrenner, Gaskochfeld als auch das Verfahren gelten können. Der Wortlaut der Ansprüche wird durch ausdrückliche Bezugnahme zum Inhalt der Beschreibung gemacht.

Erfindungsgemäß weist ein Gasbrenner, der einen an sich üblichen Gasbrennerkörper mit Gasaustrittsöffnungen aufweist, einen oberhalb davon angeordneten Thermogenerator auf. Der Thermogenerator ist konzentrisch zu dem Gasbrennerkörper angeordnet und kann gleiche Form bzw. gleiche oder ähnliche Größe aufweisen. Der Thermogenerator wird an seiner Heiß-Seite mit thermischer Energie von dem Gasbrennerkörper selbst, die sonst nach oben in ein über dem Gasbrenner aufgestelltes Kochgefäß eingeleitet werden würde, beaufschlagt. Die Kalt-Seite des Thermogenerators wird sozusagen durch dieses Kochgefäß gekühlt. Dies erfolgt dadurch, dass der Thermogenerator im Betrieb mit der Kalt-Seite an dem Boden des Topfes anliegt. Dies wird durch federnde Haltemittel erreicht, die den Thermogenerator oberhalb des Gasbrennerkörpers halten und vor allem gegen die Unterseite des Kochgefäßes drücken.

Hier hat sich im Rahmen der Erfindung herausgestellt, dass zwar ein direkt auf die Oberseite des Gasbrennerkörpers aufgelegter Thermogenerator sehr gut die thermische Energie aufnehmen kann. Da es aber unter Umständen mechanisch relativ schwierig ist, dabei gleichzeitig eine Anlage an der Unterseite eines aufgestellten Topfes zu erreichen, um die thermische Energie an der Kalt-Seite wieder abzunehmen, wird es als günstiger angesehen, Wärmestrahlung zum Eintrag der thermischen Energie zu nutzen und zum Austrag den Thermogenerator mit seiner Kalt-Seite direkt an die Unterseite des Topfes anzulegen. Eine hierfür vorgesehene Federeinrichtung, die vielfältig gestaltet sein kann, vorteilhaft aber zur Temperaturbeständigkeit aus Metall besteht und somit beispielsweise als Tellerfeder oder Schraubenfeder ausgebildet sein kann, kann in dem Gasbrennerkörper an seiner Oberseite vorgesehen sein.

Vorteilhaft ist ein Thermogenerator scheibenförmig ausgebildet, wobei sein Durchmesser erheblich größer ist als seine Dicke bzw. Höhe. Besonders vorteilhaft ist der Thermogenerator in etwa parallel zur Ebene der Gasbrenneröffnungen angeordnet. Dies bedeutet dann üblicherweise auch, dass er parallel zu einem Topfboden angeordnet ist, was vor allem für seine gute Anlage daran von Vorteil ist.

In der einen Ausgestaltung der Erfindung kann vorgesehen sein, dass der Thermogenerator größer ausgebildet ist als der Gasbrennerkörper bzw. seitlich über diesen übersteht. Somit können die aus den Gasaustrittsöffnungen austretenden Gasflammen zumindest teilweise zur Erwärmung des Thermogenerators an seiner Heiß-Seite verwendet werden, so dass die Einkopplung der thermischen Energie sehr gut erfolgt.

Erfindungsgemäß ist zwischen dem Gasbrenner bzw. dem Gasbrennerkörper und dem Thermogenerator ein unteres erstes Wärmeleitelement angeordnet. Dieses ist vorteilhaft ebenfalls scheibenförmig ausgebildet und so angeordnet, dass es in etwa parallel zur Ebene der Gasbrenneröffnungen, also vorzugsweise auch parallel zum Thermogenerator, und mit Abstand dazu angeordnet ist. Das erste Wärmeleitelement sollte an der Heiß-Seite des Thermogenerators direkt anliegen für eine möglichst gute Einleitung der thermischen Energie. Das erste Wärmeleitelement ist größer als der Gasbrennerkörper, so wie es zuvor für eine mögliche Ausbildung des Thermogenerators beschrieben worden ist, so dass die Gasflammen das Wärmeleitelement direkt erhitzen. Dazu kann dieses seitlich mindestens 10% des Durchmessers des Gasbrennerkörpers bzw. eines Rings der Gasbrenneröffnungen überstehen, vorzugsweise maximal 20%. Somit kann das untere erste Wärmeleitelement sozusagen einen Teil der thermischen Energie einfangen und an den Thermogenerator geben, die von dem Gasbrenner mittels der Gasflammen erzeugt wird, um damit den aufgestellten Topf über seinen Topfboden zu erhitzen.

In weiterer Ausgestaltung kann vorgesehen sein, dass das untere erste Wärmeleitelement in seinem Randbereich Löcher und/oder Ausnehmungen aufweist nach Art von Einschnitten mit dazwischen befindlichen Vorsprüngen. Ein solcher Rand des ersten Wärmeleitelementes kann im Wesentlichen zahnradartig ausgebildet sein. Dies kann dazu dienen, dass die abstehenden Vorsprünge sozusagen besonders stark erhitzt werden durch die darunter verlaufenden Gasflammen. Je nach Leistungsauslegung können die Löcher bzw. Ausnehmungen über den Gasflammen liegen, so dass diese im Wesentlichen zwischen den Vorsprüngen hindurch brennen können und als Nebeneffekt die Vorsprünge erwärmen. So ist sichergestellt, dass ein Großteil der von dem Gasbrenner erzeugten thermischen Energie in den Topfboden eingekoppelt wird. Alternativ kann vorgesehen sein, dass die Vorsprünge direkt über den Gasflammen bzw. den diese bildenden Gasbrenneröffnungen liegen. Sie sollten allerdings nur so weit seitlich über den Gasbrennerkörper überstehen, dass nur bei kleinen Gasflammen entsprechend einer niedrigen Leistungsstufe die Vorsprünge stark erhitzt werden für eine bei dieser niedrigen Leistungsstufe ausreichende Einkopplung von thermischer Energie in den Thermogenerator. Wird eine höhere Leistungsstufe gewählt, brennen die Gasflammen stärker bzw. werden länger und reichen weit über die Vorsprünge hinaus, die dann zwar immer noch beheizt werden. Allerdings geht dann ein Großteil der durch die Gasflammen erzeugten thermischen Energie wie gewünscht in den Topfboden.

In nochmals weiterer Ausgestaltung der Erfindung kann oberhalb bzw. an der Oberseite des Thermogenerators, also an der Kalt-Seite, ein weiteres oberes zweites Wärmeleitelement vorgesehen sein. Dieses ist besonders vorteilhaft ebenfalls scheibenförmig ausgebildet wie auch der Thermogenerator bzw. wie das vorbeschriebene erste Wärmeleitelement. Es kann vorteilhaft auch in etwa so groß sein wie der Thermogenerator selbst, alternativ auch wiederum etwas größer, ähnlich wie das erste Wärmeleitelement. So kann eine besonders gute Übergabe der thermischen Energie von der Kalt-Seite des Thermogenerators an den Topfboden erfolgen. Allzu groß sollte das obere zweite Wärmeleitelement allerdings nicht sein, so dass die vom Gasbrenner erzeugten Gasflammen immer noch für eine ausreichend gute und schnelle Erwärmung des Topfbodens sorgen können. Auch das zweite Wärmeleitelement dient zur besseren Leitung der Wärme, diesmal weg vom Thermogenerator an den Topfboden.

In einer grundsätzlichen Ausgestaltung eines Gasbrenners ist dieser ein sogenannter Einkreisbrenner mit einem einzigen Gasbrennerkörper und einer einzigen Gruppierung von Gasbrenneröffnungen darin, die wie üblich ringförmig an seinem Außenumfang vorgesehen sind.

Eine Federeinrichtung kann vorteilhaft auch an einem abnehmbaren Deckel eines Gasbrennerkörpers vorgesehen sein, beispielsweise auch gleich als Baueinheit zusammen mit dem Thermogenerator selbst. So kann diese Baueinheit aus Deckel für den Gasbrennerkörper, gegebenenfalls mit einer Feder und dem Thermogenerator sowie möglicherweise einschließlich der vorbeschriebenen Wärmeleitelemente, angesetzt und abgenommen werden. Dies ist dann vorteilhaft, wenn für das erfindungsgemäße Gaskochfeld nur eine einzige solche Baueinheit vorgesehen sein soll aus Kostengründen, so dass diese dann jeweils an dem zu betreibenden Gasbrenner eingesetzt wird.

In einer anderen alternativen Ausgestaltung der Erfindung ist der Gasbrenner als Zweikreisbrenner ausgebildet. Er weist einen inneren Gasbrennerkörper und einen äußeren Gasbrennerkörper auf. Der Thermogenerator ist dabei oberhalb des inneren Gasbrennerkörpers angeordnet, da dieser üblicherweise immer in Betrieb ist, wenn der Gasbrenner arbeitet. Vorteilhaft ist eine Gasflamme am inneren Gasbrennerkörper nicht regelbar ausgebildet, sondern arbeitet stets mit einer derart ausgelegten thermischen Leistung, dass der Thermogenerator eine geforderte elektrische Leistung erzeugt. An dem äußeren Gasbrennerkörper ist eine Gasflamme regelbar ausgebildet, so dass für den Fall, dass mit einer über die thermische Leistung des ersten inneren Gasbrennerkörpers hinausgehender Leistung gearbeitet werden soll, der zweite äußere Gasbrennerkörper sozusagen zugeschaltet wird. Dadurch kann sichergestellt werden, dass beim Betrieb dieses Zweikreisbrenners am Thermogenerator stets die geforderte thermische Energie anliegt und somit die benötigte elektrische Leistung erzeugt wird. Der Betrieb mit einer thermischen Mindestleistung am Gasbrennerkörper gilt im Übrigen auch für den vorbeschriebenen Einkreisbrenner.

In weiterer Ausgestaltung der Erfindung ist es möglich, den Thermogenerator als Topfträger selbst auszubilden oder als Teil eines solchen Topfträgers. Dazu kann er in vertikaler Richtung unbewegbar am Gasbrenner angeordnet sein, so dass er eben stabil ist, um auf ihn einen Topf aufzusetzen. Vorteilhaft ist der Thermogenerator mittig über dem Gasbrennerkörper angeordnet und weist nach außen gehende Verbindungen zu Abstützungen am Gaskochfeld darunter auf, vorteilhaft drei für einen sicheren Stand. In einem äußeren Bereich um den Thermogenerator herum sind somit auch noch weitere Auflagepunkte für den Topf vorgesehen, so dass dieser nicht nur auf dem Thermogenerator aufliegt. Dabei sollte der Thermogenerator zu den sonstigen Teilen des Topfträgers hin thermisch möglichst gut isoliert sein, so dass die an der Kalt-Seite abzunehmende thermische Energie möglichst in den Topf eingeleitet wird. So kann vermieden werden, dass dem Erwärmungsprozess des Topfes allzu viel thermische Energie entzogen wird.

Wie zuvor beschrieben worden ist, kann der Thermogenerator vorteilhaft für sich allein oder als Baueinheit zusammen mit einem Teil des Gasbrennerkörpers, wie beispielsweise dessen Deckel, abnehmbar ausgebildet sein. Dies ist zum einen für einen Fall möglich, in dem er überhaupt nicht benötigt wird, beispielsweise weil das Gaskochfeld an ein Stromnetz angeschlossen ist. Des Weiteren kann so vor allem erreicht werden, dass nicht an jedem Gasbrenner eines Gaskochfeldes ein solcher Thermogenerator vorzusehen ist, sondern weniger bzw. besonders vorteilhaft nur ein einziger.

Bei einem erfindungsgemäßen Gaskochfeld ist vorgesehen, dass der Thermogenerator eine elektrische Verbindung an eine Energieversorgung des Gaskochfeldes aufweist. Diese sollte thermisch widerstandsfähig genug ausgebildet sein, um vorteilhaft seitlich von dem Thermogenerator weggehend nach unten zu dem Gaskochfeld geführt zu werden. Da sie dabei unweigerlich auch von den Gasflammen des Gasbrenners getroffen ist, ist auf eine ausreichende thermische Isolierung zu achten. Zum Einen sollte sie die Gasflamme möglichst weit oberhalb davon überqueren. Zum Anderen können elektrische sowie thermische Isolierungen ein Glasfasergewebe aufweisen und auf Kunststoff odgl. verzichten bzw. nur hoch wärmebeständigen Kunststoff wie Silikon odgl. aufweisen.

Die Steuerung des Gaskochfeldes ist vorteilhaft eine elektronische Steuerung, die beispielsweise auch neben einspeicherbaren Programmabläufen elektronisch eingesteuerte und ausgewertete Berührungsschalter aufweist. Des Weiteren ist vorteilhaft ein Energiespeicher in Form eines Akkumulators in der Energieversorgung enthalten bzw. diese weist einen solchen auf. Somit kann ein möglicherweise erzeugter Überschuss an elektrischer Energie vom Thermogenerator eingespeichert werden für den Beginn eines Betriebs des Gasbrenners bzw. des Gaskochfeldes, der wegen einer elektronischen Steuerung benötigt wird, bevor der Thermogenerator sie aktuell erzeugen kann.

In vorteilhafter Weiterbildung der Erfindung kann das Gaskochfeld zum Zünden der Gasbrenner elektrische Zündeinrichtungen aufweisen. Des Weiteren können Einrichtungen wie Flammüberwachungen odgl. vorgesehen sein.

In vorteilhafter weiterer Ausgestaltung der Erfindung kann ein Gaskochfeld sowohl Einkreisbrenner als auch Zweikreisbrenner aufweisen, insbesondere wie sie vorstehend beschrieben worden sind.

In nochmals weiterer vorteilhafter Ausgestaltung der Erfindung kann das Gaskochfeld so ausgebildet sein, dass es ganz ohne elektrischen Anschluss an ein Stromnetz betrieben werden kann. Unter Umständen kann es sogar ganz ohne elektrische Anschlussmöglichkeit bzw. Anschlusskabel ausgebildet sein. Dann wird die elektrische Energie zum Betrieb der vorgenannten Steuerung sowie möglicherweise auch der Gasventile oder sonstiger Funktionseinrichtungen allein aus dem genannten Akkumulator entnommen. Dieser ist dann jeweils stets möglichst geladen zu halten. Ein solches Gaskochfeld kann vorteilhaft auch an Stellen bzw. in einer Umgebung betrieben werden, die zwar eine Gasversorgung aufweisen, beispielsweise durch eine Gasflasche, jedoch nicht an das Stromnetz angeschlossen sind. Auch für mobile Gaskochfelder, beispielsweise für Camping, eignet sich also die Erfindung.

Gerade zum Aufladen eines vorgenannten Akkumulators kann es vorteilhaft sein, die elektrische Leistung des Thermogenerators höher auszulegen als den jeweils tatsächlich akuten Leistungsbedarf der Steuerung des Gaskochfeldes oder elektrischer Gasventile odgl.. So kann überschüssige elektrische Energie des Thermogenerators in dem Energiespeicher gespeichert werden für einen weiteren Betrieb.

Wie zuvor angesprochen worden ist, sind in dem Gaskochfeld vorteilhaft elektrisch bzw. elektronisch gesteuerte Gasventile vorgesehen. Diese können so ausgebildet sein, dass im Fall eines vorbeschriebenen Zweikreisbrenners bei einer kleinsten Leistungseinstellung nur der innere Gasbrenner gezündet ist und mit einer bestimmten thermischen Leistung brennt. Diese thermische Leistung ist so ausgelegt, dass der Thermogenerator gut arbeitet und vorteilhaft die notwendige elektrische Leistung zur Versorgung der elektronischen Steuerung erzeugen kann bzw. mit einem möglichst guten Wirkungsgrad arbeitet. So kann neben der Versorgung des Gaskochfeldes an sich auch der genannte Energiespeicher aufgeladen werden. Bei weiterem Öffnen des Gasventils des inneren Gasbrenners brennt er mit höherer thermischer Leistung, wobei anschließend bei weiterem Erhöhen der äußere Gasbrenner zündet und in seiner thermischen Leistung somit voll regelbar ist.

Bei einem erfindungsgemäßen Verfahren zum Betrieb eines vorbeschriebenen Gaskochfeldes kann also nicht nur mittels des Thermogenerators elektrische Energie gewonnen werden, ohne allzu viel thermische Energie für das Erhitzen des Topfes zu entziehen. Vielmehr können mit dem Thermogenerator auch weitere Funktionen erreicht werden. So kann beispielsweise für eine Topferkennungsfunktion überprüft werden, ob ein Topf über dem Gasbrenner aufgesetzt ist, indem die Thermospannung überwacht wird. Wird die Kalt-Seite des Thermogenerators bei arbeitendem Gasbrenner nämlich nicht durch einen aufgestellten bzw. angelegten Topfboden gekühlt, so entsteht keine oder nur sehr geringe Thermospannung am Thermogenerator. Da eine Steuerung überprüfen kann, ob der Gasbrenner arbeitet und anhand der Stellung des Gasventils auch, mit welcher Gasdurchflussmenge und mit welcher thermischen Leistung, so kann daraus erkannt werden, dass eben kein Topf aufgestellt ist. Dies kann von der Steuerung als fehlender Topf ausgewertet werden und möglicherweise als Signal odgl. ausgegeben werden.

In einer weiteren Ausgestaltung eines Verfahrens zum Betrieb eines vorbeschriebenen Gaskochfeldes kann wiederum die Thermospannung am Thermogenerator überwacht werden und so die Temperatur des Topfbodens des aufgestellten Topfes überwacht werden. Diese Temperatur bestimmt nämlich die Temperatur an der Kalt-Seite des Thermogenerators und somit die erzeugte Thermospannung. Dabei kann vorgesehen sein, dass nach einer längeren Phase einer in etwa konstanten Topfbodentemperatur wegen ungefähr konstanter Thermospannung während des Betriebs des Gasbrenners im Falle eines nachfolgenden schnellen Temperaturanstiegs durch Anstieg der Thermospannung die Steuerung den Schluss zieht, dass der aufgestellte Topf leer gekocht ist. Somit erhöht sich die Temperatur seines Topfbodens stark. Die Steuerung kann dann ein entsprechendes Signal ausgeben und beispielsweise den Gasbrenner abschalten.

Bei einem nochmals weiteren erfindungsgemäßen Verfahren zum Betrieb eines Gaskochfeldes mit einem Zweikreisbrenner kann vorgesehen sein, dass die Steuerung die thermische Leistung am Gasbrenner erfasst. Dazu kann die Gasdurchflussmenge zum Gasbrenner überwacht werden, vorteilhaft indem der Durchlass bzw. eine Öffnungsstellung des Gasventils erfasst wird. Dies kann wiederum mit der vom Thermogenerator abgegebenen elektrischen Leistung bzw. der Thermospannung verglichen werden. Daraus kann die Topfbodentemperatur zumindest annähernd bestimmt werden, insbesondere deren relativer Verlauf.

Vorteilhaft können die vorbeschriebenen Messgrößen bzw. die erfassten und bestimmten Werte zur Regelung von Kochvorgängen benutzt werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im folgenden näher erläutert. In den Zeichnungen zeigt:
- Fig. 1: eine erste Ausführung eines erfindungsgemäßen Gasbrenners in einem erfindungsgemäßen Gaskochfeld als Einkreisbrenner mit Wärmeleitelement und Thermogenerator darüber,
- Fig. 2: eine nicht zur Erfindung gehörende Ausbildung eines Gasbrenners mit einem Thermogenerator, der Teil eines Topfträgers ist und
- Fig. 3: einen weiteren erfindungsgemäßen Gasbrenner, der als Zweikreisbrenner ausgebildet ist.

### Detaillierte Beschreibung der Ausführungsbeispiele

In Fig. 1 ist ein Gaskochfeld 11 mit einer Kochfeldplatte 12 dargestellt. Es weist gemäß einer ersten Ausführung der Erfindung einen Gasbrenner 14 auf, der aus einem Gasbrennerkörper 15 besteht mit Gasaustrittsöffnungen 16, die wie üblich ringförmig darin angeordnet sind. Der Gasbrenner 14 wird mittels einer Gaszuleitung 18 versorgt, deren Gasdurchlass von einem elektrisch steuerbaren Gasventil 19 geregelt ist. Das Gasventil 19 wird von einer Steuerung 20 des Gaskochfeldes 11 gesteuert. Diese Steuerung 20 kann entweder nur für diesen Gasbrenner 14 alleine oder aber für sämtliche Gasbrenner bzw. vorteilhaft für das gesamte Gaskochfeld 11 ausgebildet sein.

Auf der Oberseite des Gasbrenners 14 bzw. des Gasbrennerkörpers 15, welche beispielsweise durch einen hier nicht dargestellten abnehmbaren Deckel odgl. ausgebildet sein kann, ist mittels einer Feder 21, welche hier nur schematisch als Schraubenfeder dargestellt ist, ein Wärmeleitelement 23 über dem Gasbrenner 14 gehalten. Dieses Wärmeleitelement 23 ist scheibenförmig und ist zwar etwas größer als der Gasbrennerkörper 15, aber nicht viel. Das Wärmeleitelement besteht aus einem Material, welches Wärme gut leitet, beispielsweise Aluminium oder Kupfer, unter Umständen auch Druckguss.

Auf der Oberseite des Wärmeleitelements 23 ist mit flächiger Anlage darauf ein Thermogenerator 25 angeordnet, und zwar so, dass er zentral darauf sitzt und somit konzentrisch ist zu dem Gasbrennerkörper 15. Der Thermogenerator 25 ist scheibenförmig ausgebildet und deutlich dicker als das Wärmeleitelement 23, was jedoch nicht zwingend so sein muss. Anschlussleitungen 27 des Thermogenerators sind schematisch dargestellt und gehen seitlich von ihm ab und sind zu einem Energiespeicher 29 des Gaskochfeldes 11 geführt. Der Energiespeicher 29 wiederum ist mit der Steuerung 20 verbunden. Er weist einen nicht dargestellten Akkumulator oder einen sonstigen ladbaren Energiespeicher auf. Des weiteren kann die Steuerung 20 nicht nur von dem Energiespeicher 29 mit Energie versorgt werden, sondern auch direkt durch die von dem Thermogenerator 25 erzeugte Thermospannung bzw. elektrische Energie.

Damit die Anschlussleitungen 27, die erkennbar seitlich deutlich an den Gasflammen 17 vorbeigeführt sind, diesen gegenüber thermisch ausreichend widerstandsfähig sind, können sie eine temperaturfeste Dämmung aufweisen. Dies kann zum einen eine elektrisch nicht oder schlecht leitende Oxidoberfläche auf einem Metall sein, so dass zwei Metallleitungen bzw. Metalldrähte als Anschlussleitungen 27 von dem Thermogenerator 25 abgehen. Alternativ können es auch übliche Metalldrähte sein mit einer ausreichend guten elektrischen und thermischen Isolierung durch ein umgebendes Glasfasergewebe odgl.. Alternativ können auch hochtemperaturbeständige Silikonmischungen beigefügt oder verwendet werden.

Aus der Fig. 1 ist auch zu ersehen, dass der Thermogenerator 25 mit seiner Oberseite flächig und direkt an der Unterseite eines Topfbodens 31 eines Topfes 30 anliegt. Für ein gutes Anliegen ist eben die Feder 21 vorgesehen. Wie zuvor erläutert worden ist, weist der Thermogenerator 25 also seine Heiß-Seite unten auf. Hier wird thermische Energie vom Gasbrenner 14 bzw. von den Gasflammen 17 über das Wärmeleitelement 23 an die Heiß-Seite gegeben in den Thermogenerator 25 hinein. An der Kalt-Seite, die durch die Feder 21 federnd flächig an dem Topfboden 31 des Topfes 30 anliegt, wird die thermische Energie wieder abgegeben in den Topfboden 31 hinein. So wird also zum einen der Thermogenerator 25 durch den Topfboden 31 gekühlt für die zum Betrieb notwendige Temperaturdifferenz. Gleichzeitig geht die thermische Energie dem Erwärmungsvorgang nicht verloren, sondern wird eben über den Umweg durch den Thermogenerator 25 in das eigentliche Ziel, nämlich den Topfboden 31 bzw. den Topf 30, eingetragen.

Ähnlich wie das untere Wärmeleitelement 23 kann auch an der Oberseite des Thermogenerators 25 ein weiteres Wärmeleitelement vorgesehen sein, nämlich um die Abgabe der thermischen Energie vom Thermogenerator 25 an den Topfboden 31 zu verbessern. Dies macht aber eigentlich nur dann Sinn, wenn dieses Wärmeleitelement erheblich größer wäre als der Thermogenerator, um die von diesem abgegebene thermische Energie auf eine größere Fläche des Topfbodens 31 zu verteilen. Dies würde zwar die Abgabe von thermischer Energie von dem Thermogenerator 25 verbessern und somit dessen Wirkungsgrad. Gleichzeitig wird hierdurch aber der Wärmeeintrag vom Gasbrenner 14 bzw. den Gasflammen 17 in den Topfboden 31 verschlechtert, so dass davon eigentlich abzuraten ist. Vielmehr sollte der Thermogenerator 25 von seiner Größe her so ausgebildet sein, dass er, wie dargestellt ist, vom Durchmesser her etwas kleiner ist als der Gasbrennerkörper 15 und somit als der Ring der Gasaustrittsöffnungen 16.

Die hauptsächliche Verbesserung des Wirkungsgrades des Thermogenerators 25 bzw. Erhöhung der von ihm erzeugten elektrischen Leistung erfolgt über das untere Wärmeleitelement 23, welches sozusagen von dem Gasbrenner 14 bzw. den Gasflammen 17 stärker beheizt wird durch seinen größeren Durchmesser, als dies für den Thermogenerator 25 allein gelten würde. Dazu kann, wie eingangs beschrieben worden ist, das Wärmeleitelement 23 eine Form aufweisen, die von einer runden Scheibe entsprechend dem Ring von Gasaustrittsöffnungen 16 abweicht. Es können beispielsweise Vorsprünge und Ausnehmungen nach Art eines Zahnrades vorgesehen sein, wobei diese vorteilhaft auf die Gasaustrittsöffnungen 16 abgestimmt sind. Die Gasaustrittsöffnungen 16 bestimmen nämlich den Verlauf der Gasflamme 17. Entweder können die Vorsprünge genau oberhalb der Gasaustrittsöffnung 16 und somit oberhalb der Gasflammen 17 liegen für eine besonders gute Beheizung. Alternativ können sie genau zwischen diese reichen, um zwar etwas von diesen beheizt zu werden für eine ausreichend gute Einkopplung von thermischer Energie in den Thermogenerator 25. Gleichzeitig entziehen sie dem Aufwärmvorgang des Topfbodens 31 dadurch aber nicht zu viel Energie.

Die Feder 21, das Wärmeleitelement 23 und der Thermogenerator 25 bilden vorteilhaft samt den Anschlussleitungen 27 eine eigenständige Baueinheit. Entweder weist jeder Gasbrenner des Gaskochfeldes 11 eine solche Baueinheit auf, so dass in jedem Fall beim Betrieb eines Gasbrenners auch elektrische Leistung für den Energiespeicher 29 erzeugt wird, wobei dann natürlich sämtliche Thermogeneratoren an denselben Energiespeicher 29 angeschlossen sind.

Um diesen Aufwand einzusparen, kann aber auch vorgesehen sein, dass diese Baueinheit von dem Gasbrenner 14 bzw. dem Gasbrennerkörper 15 abnehmbar ist, beispielsweise von dessen abnehmbarem Deckel, oder aber integral mit dem Deckel ausgebildet ist. Des weiteren können entweder die Anschlussleitungen 27 lang genug sein, um zu jedem Gasbrenner des Gaskochfeldes zu reichen. Alternativ können die Anschlussleitungen 27 über lösbare Steckverbindungen am Gaskochfeld 11 bzw. an der Kochfeldplatte 12 ein- und ausgesteckt werden als elektrischer Anschluss.

Diese Baueinheit mit dem Thermogenerator 25 wird dann jeweils an genau dem Gasbrenner angebracht, der betrieben werden soll. So kann gewährleistet werden, dass stets, wenn irgendein Gasbrenner des Gaskochfeldes 11 brennt, auch elektrische Energie erzeugt wird. Die elektrische Energie des Energiespeichers 29 kann auch zum Betrieb des Gasventils 19 verwendet werden, das von der Steuerung 20 gesteuert wird.

Eine einfachere Ausgestaltung des beschriebenen Gaskochfeldes ist eine Ausgestaltung ohne Wärmeleitelement bzw. Wärmeleitblech. Diese ist zwar weniger effektiv, weil der Thermogenerator nur partiell und zudem ungleichmäßig erhitzt wird. Durch die Einsparung des Wärmeleitblechs kann aber ein deutlich preisgünstigerer Aufbau realisiert werden.

In einer weiteren alternativen Ausgestaltung eines Gaskochfeldes 111 gemäß Fig. 2 ist ein Gasbrenner 114 ähnlich demjenigen aus Fig. 1 dargestellt mit einem Gasbrennerkörper 115, Gasaustrittsöffnungen 116 und Gasflammen 117. Das Gaskochfeld 111 weist auch einen Thermogenerator 125 auf, der allerdings kreisringartig ausgebildet ist, also mit einer Öffnung in der Mitte, was jedoch nicht unbedingt so sein müsste. Vor allem aber ist der Thermogenerator 125 radial nach außen mit Topfträgerarmen 133 verbunden, von denen beispielsweise wie üblich sternartig vier Topfträgerarme 133 vorgesehen sein können und ein Kreuz bilden zusammen mit dem Thermogenerator 125. Darauf kann der Topf 130 mit seinem Topfboden 131 aufgestellt werden. Zwischen dem Thermogenerator 125 und den Topfträgerarmen 133 können Dämmteile vorgesehen sein, die einen thermischen Kurzschluss der äußeren Schenkel des Thermogenerators durch die Topfträgerarme verhindern.

Radial außen sind die Topfträgerarme 133 auf Topfträgerstützen 134 aufgelegt, wobei Dämmteile 136 zwischen diesen beiden angeordnet sind. Dadurch soll erreicht werden, dass seitlich außen über die Topfträgerarme 133 nicht zu viel thermische Energie an die Topfträgerstützen 134 und damit in das die Kochfeldplatte 112 abgegeben wird. Dort würde sie nämlich zum einen nur stören bzw. könnte Schaden anrichten. Des weiteren würde sie zur Erwärmung des Topfes 130 fehlen.

Nicht dargestellt in Fig. 2 sind Anschlussleitungen des Thermogenerators 125 sowie Gasventil, Steuerung und Energiespeicher entsprechend Fig. 1. Sie können jedoch auf dieselbe Art und Weise vorgesehen sein, was leicht vorstellbar ist. Anschlussleitungen für den Thermogenerator 125 können entweder sehr nahe an den Topfträgerarmen 133 und den Topfträgerstützen 134 verlaufen und somit auch ein Stück von den Gasflammen 117 entfernt sein. Alternativ können sie auch in diesen verlaufen, wenn sie hohl sind, und somit sehr gut geschützt sein.

Der Vorteil der Anordnung 2 besteht darin, dass keine mechanisch bewegbaren Teile vorgesehen sind. Allerdings ist eben die Konstruktion des Topfträgers aufwendiger und es ist für jeden Gasbrenner 114 ein eigener Thermogenerator 125 vorzusehen.

Des weiteren könnte der Thermogenerator 125 auch als durchgehende geschlossene Scheibe ausgebildet sein ähnlich wie in Fig. 1. In weiterer Ausgestaltung könnte auch wieder an der Unterseite, eventuell auch an der Oberseite, ein Wärmeleitelement vorgesehen sein, wie in Fig. 1 dargestellt und beschrieben. Vorteilhaft wäre ein solches Wärmeleitelement vor allem an der Unterseite des Thermogenerators 125, also an der Heiß-Seite, vorgesehen.

In Fig. 3 ist eine weitere Abwandlung der Erfindung bei einem Gaskochfeld 211 dargestellt, und zwar ist hier ein Gasbrenner 214 als sogenannter Zweikreisbrenner ausgebildet. Er weist also einen inneren Gasbrenner 214a und einen äußeren Gasbrenner 214b auf, wie dies grundsätzlich bekannt ist. Der kleinere innere Gasbrenner 214a mit einem Gasbrennerkörper 215a und Gasaustrittsöffnungen 216a ist oberhalb des größeren äußeren Gasbrenners 214b angeordnet. Dies muss aber nicht so sein, sie könnten auch in etwa auf derselben Ebene konzentrisch ineinander liegend angeordnet sein.

Oben auf dem inneren Gasbrenner 214a bzw. dem Gasbrennerkörper 215a ist ein Thermogenerator 225 angeordnet mit einem unteren Wärmeleitelement 223a, welches etwas kleiner ist und als nach unten abgeschrägte Scheibe ausgebildet ist. Der Thermogenerator 225 wiederum liegt mit seiner Oberseite, also der Kalt-Seite, flächig und direkt an der Unterseite eines Topfbodens 231 eines Topfes 230 an, der erhitzt werden soll. Der Topf 230 steht dabei an den außen dargestellten Topfträgerstützen 234 auf.

Der zweite äußere Gasbrenner 214b weist einen Gasbrenner 215b mit Gasaustrittsöffnungen 216b auf, aus welchen große und lange Gasflammen 217b treten. Während die kleineren Gasflammen 217a des inneren Gasbrenners 214a zumindest teilweise das Wärmeleitelement 223 bzw. den Thermogenerator 225 beaufschlagen, so gehen die äußeren Gasflammen 217b des äußeren Gasbrenners 214b ausschließlich an den Topfboden 231 bzw. koppeln thermische Energie ausschließlich in diesen ein. Der Thermogenerator 225 wird also ausschließlich vom inneren Gasbrenner 214a versorgt bzw. erhitzt.

Ebenso wie in Fig. 2 sind auch in Fig. 3 nicht dargestellt die Gasventile zur Versorgung der beiden Gasbrenner 214a und 214b, Steuerung, Energiespeicher und elektrische Anschlussleitungen für den Thermogenerator 225. Sie können jedoch ebenfalls wie bei Fig. 1 vorgesehen sein. Des weiteren kann auch in Fig. 3 der Thermogenerator 225 entweder fest oder abnehmbar an dem Gasbrenner 214a angeordnet sein.

Zu den Betriebsmöglichkeiten der beiden Gasbrenner 214a und 214b als Zweikreisbrenner gemäß Fig. 3 ist eingangs schon ausreichend ausgeführt worden. So wie die Gasbrenner in den Fig. 1 und 2 sollte auch der innere Gasbrenner 214a stets mit einer solchen thermischen Leistung brennen, dass in einer dargestellten Konfiguration der Thermogenerator 225 genügend Energie erzeugt zum Betrieb einer Steuerung entsprechend Fig. 1, möglichst auch eines elektrisch betriebenen Gasventils. Bei einem Zweikreisbrenner wie in Fig. 3 wird aber üblicherweise der größte Teil der thermischen Energie von dem äußeren Gasbrenner erzeugt, so dass die geringe thermische Verlustleistung durch das Vorsehen des Thermogenerators 225 nicht negativ auffällt.

Mögliche Auswerteverfahren an den Thermogeneratoren durch die Steuerung zur Temperaturmessung oder zur Topferkennung wurden ebenfalls bereits eingangs ausführlich ausgeführt.

## Patentansprüche

1. Gasbrenner (14, 114, 214a) für ein Gaskochfeld (11, 111, 211), mit einem Gasbrennerkörper (15, 115, 215a), der Gasaustrittsöffnungen (16, 116, 216a) aufweist, wobei oberhalb des Gasbrennerkörpers (15, 115, 215a) ein Thermogenerator (25, 125, 225) angeordnet ist, wobei zwischen dem Gasbrennerkörper (15, 115, 215a) und dem Thermogenerator (25, 125, 225) ein unteres erstes Wärmeleitelement (23, 123, 223) angeordnet ist, wobei der Thermogenerator (25, 125, 225) konzentrisch zum Gasbrenner (14, 114, 214) angeordnet ist, **dadurch gekennzeichnet, dass** das untere erste Wärmeleitelement (23, 123, 223) größer ist als der Gasbrennerkörper (15, 115, 215a), wobei im Betrieb der Thermogenerator (25, 125, 225) an seiner Heiß-Seite mit thermischer Energie von dem Gasbrennerkörper (15, 115, 215) selbst beaufschlagt ist und die Kalt-Seite des Thermogenerators (25, 125, 225) durch ein über dem Gasbrenner (14, 114, 214a) aufgestelltes Kochgefäß (30, 130, 230) gekühlt ist, und dass der Thermogenerator (25) mit federnden Haltemitteln (21) oberhalb des Gasbrennerkörpers (15) gehalten ist und im Betrieb nach oben gedrückt ist zur mit Federkraft beaufschlagten Anlage an der Unterseite (31) eines über dem Gasbrenner (14) befindlichen Topfes (30).

2. Gasbrenner nach Anspruch 1, **dadurch gekennzeichnet, dass** der Thermogenerator (25, 125, 225) scheibenförmig ausgebildet ist.

3. Gasbrenner nach einem der vorhergehenden Ansprüche, **dadurch gekennzeichnet, dass** das untere erste Wärmeleitelement (23, 123, 223) scheibenförmig ausgebildet ist und in etwa parallel zur Ebene der Gasbrenneröffnungen (16, 116, 216a) mit Abstand dazu angeordnet ist.

4. Gasbrenner nach Anspruch 3, **dadurch gekennzeichnet, dass** das untere erste Wärmeleitelement in seinem Randbereich Löcher und/oder Ausnehmungen aufweist nach Art von Einschnitten.

5. Gasbrenner nach einem der vorhergehenden Ansprüche, **dadurch gekennzeichnet, dass** an der Oberseite des Thermogenerators ein weiteres oberes zweites Wärmeleitelement vorgesehen ist.

6. Gasbrenner nach einem der vorhergehenden Ansprüche, **dadurch gekennzeichnet, dass** er als Einkreisbrenner ausgebildet ist mit einem einzigen Gasbrennerkörper (15, 115) und einem einzigen Ring von Gasbrenneröffnungen (16, 116) darin.

7. Gasbrenner nach einem der Ansprüche 1 bis 5, **dadurch gekennzeichnet, dass** er als Zweikreisbrenner ausgebildet ist mit einem inneren Gasbrennerkörper (215a) und einem äußeren Gasbrennerkörper (215b), wobei der Thermogenerator (225) oberhalb des inneren Gasbrennerkörpers (215a) angeordnet ist, wobei eine Gasflamme (217a) am inneren Gasbrennerkörper nicht regelbar ausgebildet ist, sondern stets mit einer dermaßen ausgelegten thermischen Leistung arbeitet, dass der Thermogenerator (225) eine geforderte elektrische Leistung erzeugt.

8. Gasbrenner nach einem der vorhergehenden Ansprüche, **dadurch gekennzeichnet, dass** der Thermogenerator (125) als Topfträger ausgebildet ist oder Teil eines Topfträgers ist und dazu in vertikaler Richtung unbewegbar am Gasbrenner (114) angeordnet ist.

9. Gaskochfeld (11, 111, 211) mit mindestens einem Gasbrenner (14, 114, 214a, 214b) nach einem der vorhergehenden Ansprüche, **dadurch gekennzeichnet, dass** der Thermogenerator (25, 125, 225) eine elektrische Verbindung (27) an eine Energieversorgung (29) des Gaskochfeldes (11, 111, 211) aufweist, wobei die Energieversorgung mit einer Steuerung (20) des Gaskochfeldes (11, 111, 211) verbunden ist.

10. Gaskochfeld nach Anspruch 9, **dadurch gekennzeichnet, dass** es ohne elektrische Anschlussmöglichkeit an ein Stromnetz ausgebildet ist, wobei es zum Zünden seiner Gasbrenner (14, 114, 214a, 214b) elektrische Zündeinrichtungen aufweist.

11. Gaskochfeld nach Anspruch 9 oder 10, **dadurch gekennzeichnet, dass** die elektrische Leistung des Thermogenerators (25, 125, 225) höher ausgelegt ist als der tatsächliche Leistungsbedarf der Steuerung (20) des Gaskochfeldes (11, 111, 211) zum Speichern der überschüssigen elektrischen Energie des Thermogenerators (25, 125, 225) in dem Energiespeicher (29).

12. Gaskochfeld nach einem der Ansprüche 9 bis 11, **dadurch gekennzeichnet, dass** zur Gasversorgung der Gasbrenner (14, 114, 214a, 214b) elektronisch gesteuerte elektrische Gasventile (19) vorgesehen sind, die derart ausgebildet sind, dass bei einer kleinsten Leistungseinstellung bei einem Gasbrenner (214a, 214b) in Form eines Zweikreisbrenners gemäß Anspruch 7 der innere Gasbrenner (214a) gezündet ist und mit einer bestimmten thermischen Leistung brennt, die so ausgelegt ist, dass der Thermogenerator (225) die notwendige elektrische Leistung zur Versorgung der elektronischen Steuerung (20) erzeugt, wobei der innere Gasbrenner (214a) bei weiterem Öffnen des Gasventils (19) mit höherer thermischer Leistung brennt und anschließend der äußere Gasbrenner (214b) zündbar und in seiner thermischen Leistung regelbar ist.

13. Verfahren zum Betrieb eines Gaskochfeldes (11, 111, 211) nach einem der Ansprüche 9 bis 12, **dadurch gekennzeichnet, dass** als Topferkennungsfunktion überprüft wird, ob ein Topf (30, 130, 230) über dem Gasbrenner (14, 114, 214a, 214b) aufgesetzt ist, indem für den Fall, dass im Betrieb die Kalt-Seite des Thermogenerators (25, 125, 225) nicht durch einen aufgestellten und angelegten Topf (30, 130, 230) gekühlt wird, keine oder nur eine sehr geringe Thermospannung am Thermogenerator (25, 125, 225) entsteht und dieses Signal als erkannter fehlender Topf ausgewertet wird von der Steuerung (20) des Gaskochfeldes (11, 111, 211).

14. Verfahren nach Anspruch 13, **dadurch gekennzeichnet, dass** die erfassten Messgrößen zur Regelung von Kochvorgängen benutzt werden.

## Claims

1. Gas burner (14, 114, 214a) for a gas hob (11, 111, 211), having a gas burner body (15, 115, 215a) which has gas outlet openings (16, 116, 216a), wherein a thermogenerator (25, 125, 225) is arranged above the gas burner body (15, 115, 215a), wherein a lower first heat conduction element (23, 123, 223) is arranged between the gas burner body (15, 115, 215a) and the thermogenerator (25, 125, 225), wherein the thermogenerator (25, 125, 225) is arranged concentric relative to the gas burner (14, 114, 214a), **characterized in that** the lower first heat conduction element (23, 123, 223) is greater than the gas burner body (15, 115, 215a), wherein during operation the thermogenerator (25, 125, 225) on the hot side thereof is exposed to thermal energy from the gas burner body (15, 115, 215a) itself and the cold side of the thermogenerator (25, 125, 225) is cooled by a cooking vessel (30, 130, 230) placed over the gas burner (14, 114, 214a), and **in that** the thermogenerator (25) is held above the gas burner body (15) by resilient holding means (21) and, during operation, is pushed upward by the action of a spring force to bear against the lower face (31) of a pot (30) which is located over the gas burner (14).

2. Gas burner according to claim 1, **characterized in that** the thermogenerator (25, 125, 225) is in the shape of a disk.

3. Gas burner according to any of the preceding claims, **characterized in that** the lower first heat conduction element (23, 123, 223) is in the shape of a disk and is arranged approximately in parallel to the plane of the gas burner openings (16, 116, 216a) at a distance to the latter.

4. Gas burner according to claim 3, **characterized in that** the lower first heat conduction element has, in its edge region, holes and/or recesses in the form of incisions.

5. Gas burner according to any of the preceding claims, **characterized in that** on the upper face of the thermogenerator a further upper second heat conduction element is provided.

6. Gas burner according to any of the preceding claims, **characterized in that** the burner is a single-ring burner with a single gas burner body (15, 115) and a single ring of gas burner openings (16, 116) in said gas burner body.

7. Gas burner according to any of claims 1 to 5, **characterized in that** the burner is a two-ring burner with an inner gas burner body (215a) and an outer gas burner body (215b), wherein the thermogenerator (225) is arranged above the inner gas burner body (215a), wherein a gas flame (217a) is formed on the inner gas burner body in a manner which cannot be regulated but rather always operates with a thermal power which is designed in such a way that the thermogenerator (225) generates a required electrical power.

8. Gas burner according to any of the preceding claims, **characterized in that** the thermogenerator (125) is a pot support or part of a pot support and, to this end, is arranged on the gas burner (114) such that it is non-movable in the vertical direction.

9. Gas hob (11, 111, 211) having at least one gas burner (14, 114, 214a, 214b) according to any of the preceding claims, **characterized in that** the thermogenerator (25, 125, 225) has an electrical connection (27) to a power supply means (29) of the gas hob (11, 111, 211), wherein the power supply is connected to a control means (20) of the gas hob (11, 111, 211).

10. Gas hob according to claim 9, **characterized in that** it is designed without an option for electrical connection to a mains power supply system, wherein electrical ignition devices are provided for igniting the gas burners (14, 114, 214a, 214b) thereof.

11. Gas hob according to claim 9 or 10, **characterized in that** the electrical power of the thermogenerator (25, 125, 225) is designed to be higher than the actual power required by the control means (20) of the gas hob (11, 111, 211) in order to store the excess electrical energy from the thermogenerator (25, 125, 225) in an energy storage means (29).

12. Gas hob according to any of claims 9 to 11, **characterized in that** for supplying gas to the gas burners (14, 114, 214a, 214b) electronically controlled electrical gas valves (19) are provided, said valves being designed in such a way that, at a minimum power setting in a gas burner (214a, 214b) in the form of a two-ring burner according to claim 7 the inner gas burner (214a) is ignited and burns with a specific thermal power, which power is designed such that the thermogenerator (225) generates the required electrical power for supplying the electronic control means (20), wherein the inner gas burner (214a) burns with a higher thermal power when the gas valve (19) is opened further and subsequently the outer gas burner (214b) can be ignited and the thermal power of said outer gas burner can be regulated.

13. Method for operating a gas hob (11, 111, 211) according to any of claims 9 to 12, **characterized in that**, in a pot identification function, a check is made as to whether a pot (30, 130, 230) is placed over the gas burner (14, 114, 214a, 214b), wherein in case that during operation the cold side of the thermogenerator (25, 125, 225) is not cooled by a pot (30, 130, 230) which has been placed on and put in position, there is no thermoelectric voltage or only a very low thermoelectric voltage produced at the thermogenerator (25, 125, 225), and this signal is evaluated by the control means (20) of the gas hob (11, 111, 211) as identification of a pot missing.

14. Method according to claim 13, **characterized in that** the detected measurement variables are used for regulating cooking processes.

## Revendications

1. Brûleur à gaz (14, 114, 214a) pour un champ de cuisson à gaz (11, 111, 211) comportant un corps de brûleur à gaz (15, 115, 215a) qui comporte des ouvertures de sortie de gaz (16, 116, 216a), dans lequel un générateur thermoélectrique (25, 125, 225) est disposé au-dessus du corps de brûleur à gaz (15, 115, 215a), dans lequel un premier élément thermiquement conducteur inférieur (23, 123, 223) est disposé entre le corps de brûleur à gaz (15, 115, 215a) et le générateur thermoélectrique (25, 125, 225), dans lequel le générateur thermoélectrique (25, 125, 225) est disposé concentriquement par rapport au brûleur à gaz (14, 114, 214), **caractérisé en ce que** le premier élément thermiquement conducteur inférieur (23, 123, 223) est plus grand que le corps de brûleur à gaz (15, 115, 215a), dans lequel, lors du fonctionnement, le générateur thermoélectrique (25, 125, 225) est lui-même exposé, sur sa face chauffante, à de l'énergie thermique provenant du corps de brûleur à gaz (15, 115, 215) et la face froide du générateur thermoélectrique (25, 125, 225) est refroidie par un récipient de cuisson (30, 130, 230) placé sur le brûleur à gaz (14, 114, 214a), et **en ce que** le générateur thermoélectrique (25) est maintenu par des moyens de maintien à ressorts (21) au-dessus du corps de brûleur (15) et, lors du fonctionnement, est repoussé vers le haut pour être positionné de manière sollicitée par une force de ressort sur la face inférieure (31) d'un récipient (30) se trouvant sur le brûleur à gaz (14).

2. Brûleur à gaz selon la revendication 1, **caractérisé en ce que** le générateur thermoélectrique (25, 125, 225) est réalisé de manière à présenter la forme d'un disque.

3. Brûleur à gaz selon l'une quelconque des revendications précédentes, **caractérisé en ce que** le premier élément thermiquement conducteur inférieur (23, 123, 223) est réalisé de manière à présenter la forme d'un disque et est disposé sensiblement parallèlement au plan des ouvertures de brûleur à gaz (16, 116, 216a) et de manière espacée de ceux-ci.

4. Brûleur à gaz selon la revendication 3, **caractérisé en ce que** le premier élément thermiquement conducteur inférieur présente dans sa région périphérique des trous et/ou des évidements du type entailles.

5. Brûleur à gaz selon l'une quelconque des revendications précédentes, **caractérisé en ce qu'**un second élément thermiquement conducteur supérieur supplémentaire est prévu sur la face supérieure du générateur thermoélectrique.

6. Brûleur à gaz selon l'une quelconque des revendications précédentes, **caractérisé en ce qu'**il est réalisé sous la forme d'un brûleur à un cercle comportant dans celui-ci un corps de brûleur à gaz (15, 115) et un anneau unique d'ouvertures de brûleur à gaz (16, 116).

7. Brûleur à gaz selon l'une quelconque des revendications 1 à 5, **caractérisé en ce qu'**il est réalisé sous la forme d'un brûleur à deux cercles comportant un corps de brûleur intérieur (215a) et un corps de brûleur extérieur (215b), dans lequel le générateur thermoélectrique (225) est disposé au-dessus du corps de brûleur intérieur (215a), dans lequel une flamme de gaz (217a) est formée d'une manière ne pouvant pas être régulée sur le corps de brûleur à gaz intérieur mais fonctionne en continu avec une puissance thermique choisie de manière à ce que le générateur thermoélectrique (225) génère une puissance électrique nécessaire.

8. Brûleur à gaz selon l'une quelconque des revendications précédentes, **caractérisé en ce que** le générateur thermoélectrique (125) est réalisé sous la forme d'un support de récipient ou d'une partie d'un support de récipient et est disposé à cet effet de manière à ne pas pouvoir être déplacé en direction verticale sur le brûleur à gaz (114).

9. Champ de cuisson à gaz (11, 111, 211) comportant au moins un brûleur à gaz (14, 114, 214a, 214b) selon l'une quelconque des revendications précédentes, **caractérisé en ce que** le générateur thermoélectrique (25, 125, 225) comprend une connexion électrique (27) à une alimentation en énergie (29) du champ de cuisson à gaz (11, 111, 211), dans lequel l'alimentation en énergie est connectée à une unité de commande (20) du champ de cuisson à gaz (11, 111, 211).

10. Champ de cuisson à gaz selon la revendication 9, **caractérisé en ce qu'**il est réalisé sans possibilité de raccordement électrique à un réseau électrique, dans lequel il comprend des dispositifs d'allumage électriques permettant d'allumer ses brûleurs à gaz (14, 114, 214a, 214b).

11. Champ de cuisson à gaz selon la revendication 9 ou 10, **caractérisé en ce que** la puissance électrique du générateur thermoélectrique (25, 125, 225) est choisie de manière à être supérieure au besoin de puissance effectif de l'unité de commande (20) du champ de cuisson à gaz (11, 111, 211) pour stocker l'énergie électrique excédentaire du générateur thermoélectrique (25, 125, 225) dans le dispositif de stockage d'énergie (29).

12. Champ de cuisson à gaz selon l'une quelconque des revendications 9 à 11, **caractérisé en ce que**, pour alimenter en gaz les brûleurs à gaz (14, 114, 214a, 214b), il est prévu des soupapes à gaz électriques commandées électroniquement (19) qui sont réalisées de manière à ce que le brûleur à gaz intérieur (214a) soit allumé pour le réglage de puissance le plus faible, pour un brûleur à gaz (214a, 214b) réalisé sous la forme d'un brûleur à deux cercles selon la revendication 7, et brûle avec une puissance thermique déterminée qui est choisie de manière à ce que le générateur thermoélectrique (225) génère la puissance électrique nécessaire pour alimenter l'unité de commande électronique (20), dans lequel le brûleur à gaz intérieur (214a) brûle avec une puissance thermique supérieure lorsque la soupape à gaz (19) est davantage ouverte et **en ce que**, après cela, le brûleur à gaz extérieur (214b) peut être allumé et sa puissance thermique peut être régulée.

13. Procédé de mise en fonctionnement d'un champ de cuisson à gaz (11, 111, 211) selon l'une quelconque des revendications 9 à 12, **caractérisé en ce qu'**il est vérifié, en tant que fonction de détection de récipient, si un récipient (30, 130, 230) est placé sur le brûleur à gaz (14, 114, 214a, 214b) en faisant en sorte que dans le cas où la face froide du générateur thermoélectrique (25, 125, 225) n'est pas refroidie, lors du fonctionnement, par un récipient (30, 130, 230) mis en place et installé, une contrainte thermique nulle ou très faible apparaisse sur le générateur thermoélectrique (25, 125, 225) et **en ce que** ce signal est interprété comme étant une absence détectée de récipient par l'unité de commande (20) du champ de cuisson à gaz (11, 111, 211).

14. Procédé selon la revendication 13, **caractérisé en ce que** les variables de mesure détectées sont utilisées pour réguler les processus de cuisson.
